# EUROPÄISCHE PATENTSCHRIFT

(11) **EP 0 516 962 B1**
(45) Veröffentlichungstag und Bekanntmachung des Hinweises auf die Patenterteilung: **02.08.1995**
(21) Anmeldenummer: 92106907.6
(22) Anmeldetag: 23.04.1992
(51) Int. Cl.: F01L 1/20, F01L 1/14

(54) **Mechanischer Ventilstössel für eine Brennkraftmaschine**
Mechanical valve tappet for an internal combustion engine
Poussoir de soupape mécanique pour moteurs à combustion interne

(30) Priorität: 07.06.1991 DE 4118776
(43) Veröffentlichungstag der Anmeldung: 09.12.1992
(73) Patentinhaber: INA Wälzlager Schaeffler KG, 91063 Herzogenaurach (DE)
(72) Erfinder: Speil, Walter, Dipl.-Ing., W-8070 Ingolstadt (DE); Schmidt, Dieter, W-8500 Nürnberg (DE); Zipprath, Michael, Dipl.-Ing., W-8521 Weisendorf (DE)

(56) Entgegenhaltungen:
- EP-A- 0 029 254
- DE-U- 8 902 780
- FR-A- 1 235 954
- FR-A- 2 085 092
- FR-E- 89 780
- US-A- 3 989 016

## Beschreibung

Die Erfindung betrifft einen mechanischen Ventilstößel, der in einer Führungsbohrung eines Zylinderkopfes einer Brennkraftmaschine angeordnet ist, welcher Ventilstößel aus einem tassenförmigen Gehäuse besteht, das eine hohlzylindrische Wandung umfaßt, die am einen Ende durch einen Boden verschlossen ist, gegen den von außen ein Steuernocken anläuft, während an der Innenseite des Bodens ein Einstellelement mit einer planen Stirnfläche anliegt, welches mit einer dazu planparallelen Stirnfläche in Kontakt mit dem Ende eines Ventilschaftes eines Gaswechselventils steht, wobei das Einstellelement als massives Bauteil mit zylindrischer Mantelfläche ausgebildet ist und im Inneren des tassenförmigen Gehäuses eine zu der hohlzylindrischen Wandung konzentrische Nabe angeordnet ist, deren Bohrung wenigstens annähernd dem Außendurchmesser der Mantelfläche des Einstellelements entspricht.

Der Fachwelt ist aus der FR-A 12 35 954 eine Lösung vorbekannt, bei der das Einstellelement über eine mit dem Stößel verbundene Halterung fixiert ist. Die Halterung ist hier als flaches, im Querschnitt M-förmiges Bauteil ausgebildet, welches mit seinen Außenschenkeln an einem Außenmantel des betreffenden Stößels anliegt. Hierzu muß die Wandung nachteilig eine Durchbrechung aufweisen, durch die die Außenschenkel zur Anlage an die Wandung des Stößels gebracht sind. Diese Befestigung des Einstellelements erweist sich zum einen fertigungstechnisch als relativ aufwendig, da eine zusätzliche Durchbrechung in der Wandung des Stößels vorgesehen ist. Die Durchbrechung schwächt zum anderen die Steifigkeit des hier zitierten, oberbegriffsbildenden Stößels, so daß dessen Wandung ggf. stärker ausgebildet werden muß. Durch die die Wandung des Stößels radial überragende Halterung ist eine Axialbewegung des Stößels begrenzt. Um diese zu garantieren, sind bei der vorbekannten Lösung Aussparungen im Zylinderkopf im Bereich des Stößels vorgesehen, in welche die Halterung eingreifen kann. Zudem ist bei hohen Drehzahlen der jeweiligen Brennkraftmaschine damit zu rechnen, daß die Klemmkraft der Halterung nicht mehr ausreicht, so daß das Einstellelement sich unerwünscht lösen kann.

Aufgabe der Erfindung ist es, einen Ventilstößel der eingangs genannten Art zu schaffen, bei dem die aufgezeigten Nachteile beseitigt sind und bei dem insbesondere eine einfache, sichere und auswechselbare Befestigung seines Einstellelements geschaffen ist, wobei dieses mit dem Ventilstößel eine Einbaueinheit bilden soll.

Diese Aufgabe löst die Erfindung dadurch, daß eine Lagefixierung des Einstellelements im Inneren des Ventilstößels einerseits über ein gesondertes dünnwandiges Befestigungselement bzw. eine Nabe erfolgt, welche(s) andererseits wahlweise ausschließlich gegenüber einer Innenseite der geschlossen ausgebildeten Wandung bzw. einer Mantelfläche eines sich von einer Unterseite des Bodens in Axialrichtung erstreckenden zentrischen Vorsprungs festgelegt ist. Durch eine solche Ausbildung ist es möglich, Einstellelemente unterschiedlicher Längensortierung vorrätig zu halten, die vor der Motorenmontage mit dem Ventilstößel zu einer Baueinheit zusammengefügt werden. Diese Ausbildung wird zugleich mit nur geringem Fertigungsaufwand erzielt, wobei eine ausreichend genaue Fixierung des Einstellelements in bezug auf das anlaufende Gaswechselventil geschaffen ist. Die erfindungsgemäßen Maßnahmen garantieren eine sichere Lagebefestigung des Einstellelements über die Lebensdauer der Brennkraftmaschine hinweg, wobei auch eine Austauschbarkeit des Einstellelements vorgesehen ist. Die Maßnahmen können an bereits vorliegenden, mechanisch wirkenden Stößeln realisiert werden, so daß keine nachträglichen Änderungen, wie beim Stand der Technik aufgezeigt, an diesen erforderlich sind, zumal der hier vorliegende, erfindungsgemäße Stößel durch seine vollsymmetrische Ausbildung sich günstig hinsichtlich einer Krafteinleitung durch einen anlaufenden Steuernocken darstellt. Durch die Lagefixierung des dünnwandigen Befestigungselements gegenüber einer Innenseite der Wandung, welche hier geschlossen ausgebildet ist, wird eine unnötige Schwächung der Wandung durch die beim Stand der Technik vorliegende Aussparung vermieden. Zugleich kann auf separate Aussparungen in der Bohrung des Zylinderkopfes für die beim Stand der Technik am Außenmantel der Wandung anliegende Befestigungsklammer verzichtet werden.

Besonders vorteilhafte Ausführungsformen des erfindungsgemäßen Ventilstößels sind in den Unteransprüchen beschrieben.

In den Zeichnungen (keine Figur 5) sind Längsschnitte durch unterschiedliche Ausführungen des erfindungsgemäßen Ventilstößels dargestellt. Figur 9 zeigt einen Querschnitt nach Linie IX-IX der Figur 8.

Der in Figur 1 dargestellte Ventilstößel besteht aus der hohlzylindrischen Wandung 1, die an ihrem oberen Ende durch den Boden 2 verschlossen ist, gegen den im Betrieb ein Steuernocken anläuft. Im Stößelinneren liegt gegen den Boden 2 die Scheibe 3 an, die in ihrer Mitte zu einer Nabe 4 ausgeformt ist. Diese Nabe 4 nimmt das Einstellelement 5 auf, welches in ihr unter radialer Vorspannung gehalten ist.

Die Ausführung nach Figur 2 unterscheidet sich von der nach Figur 1 dadurch, daß die Nabe 4 an mehreren Umfangsstellen mit radial nach innen gerichteten Noppen 6 versehen ist, die mit Vorspannung an dem Einstellelement 5 anliegen.

Nach Figur 3 ist die Nabe 4 an ihrem Ende mit mehreren Längsschlitzen 7 derart versehen, daß sich federnde Zungen 8 ergeben, die das - in dieser Figur nicht dargestellte - Einstellelement kraftschlüssig halten.

Die Ausführung nach Figur 4 hat Ähnlichkeit mit der nach Figur 2, unterscheidet sich von dieser jedoch dadurch, daß die Noppen 6 in eine Umfangsrille 9 des Einstellelementes 5 eingreifen und so eine formschlüssige Halterung des Einstellelementes 5 bewirken.

Nach Figur 6 wird die Nabe, die das Einstellelement unter Vorspannung hält, durch ein separates hohlzylindrisches Bauteil 11 gebildet, welches andererseits mit Vorspannung auf einem zylindrischen Vorsprung sitzt, der einstückig mit dem Boden 2 hergestellt ist.

In Figur 7 ist eine Variante dargestellt bei der eine Scheibe 13, die im Abstand vom Boden 2 mit der hohlzylindrischen Wandung 1 verbunden ist, in ihrer Mitte einen Ansatz 14 aufweist, der formschlüssig in eine Rille 15 des Einstellelementes 5 eingreift.

Die Figuren 8 und 9 zeigen schließlich eine Ausführung, bei der in der Bohrung der hohlzylindrischen Wandung ein federndes Bauteil 16 vorgesehen ist, welches an drei Punkten 17 an dem Einstellelement 5 unter Vorspannung anliegt und dieses damit in seiner Position hält.

Zur Befestigung der Scheiben 3 oder 13, bzw. des federnden Bauteiles 16 an dem Ventilstößel sagen die Zeichnungen absichtlich nichts aus, denn es sind in diesem Zusammenhang alle denkbaren Befestigungsarten, wie z. B. Schweißen, Löten, Kleben oder Verprägen durch spanlose Verformung denkbar.

## Patentansprüche

1. Mechanischer Ventilstößel, der in einer Führungsbohrung eines Zylinderkopfes einer Brennkraftmaschine angeordnet ist, welcher Ventilstößel aus einem tassenförmigen Gehäuse besteht, das eine hohlzylindrische Wandung (1) umfaßt, die am einen Ende durch einen Boden (2) verschlossen ist, gegen den von außen ein Steuernocken anläuft, während an der Innenseite des Bodens ein Einstellelement (5) mit einer planen Stirnfläche anliegt, welches mit einer dazu planparallelen Stirnfläche in Kontakt mit dem Ende eines Ventilschaftes eines Gaswechselventils steht, wobei das Einstellelement (5) als massives Bauteil mit zylindrischer Mantelfläche ausgebildet ist und im Inneren des tassenförmigen Gehäuses eine zu der hohlzylindrischen Wandung (1) konzentrische Nabe angeordnet ist, deren Bohrung wenigstens annähernd dem Außendurchmesser der Mantelfläche des Einstellelements (5) entspricht, **dadurch gekennzeichnet,** daß eine Lagefixierung des Einstellelements (5) im Inneren des Ventilstößels einerseits über ein gesondertes dünnwandiges Befestigungselement, Nabe (3, 4; 11; 16) erfolgt, welche(s) andererseits wahlweise ausschließlich gegenüber einer Innenseite der geschlossen ausgebildeten Wandung (1) bzw. einer Mantelfläche eines sich von einer Unterseite des Bodens (2) in Axialrichtung erstreckenden zylindrischen Vorsprungs (12) festgelegt ist.

2. Ventilstößel nach Anspruch 1, **dadurch gekennzeichnet,** daß das Befestigungselement (3, 4) im Inneren des Gehäuses durch eine radial verlaufende, rotationssymmetrische Scheibe (3, 13) gebildet ist, die zumindest mittelbar an einer Unterseite des Bodens (2) abgestützt ist und sich bis unmittelbar an die Wandung (1) erstreckt, wobei die Scheibe (3, 13) radial innen zur Bildung der Nabe (4) in Axialrichtung verläuft (Figuren 1 bis 4, 7).

3. Ventilstößel nach Anspruch 2, **dadurch gekennzeichnet,** daß in die Nabe (4) an einigen Umfangsstellen nach innen vorspringende Noppen (6) eingeformt sind, welche auch als umlaufender Ansatz (14) ausgebildet sein können, wobei die Noppen (6) oder der Ansatz (14) unter federnder Vorspannung gegen die Mantelfläche des Einstellelements (5) anliegen (Figuren 2, 4, 7).

4. Ventilstößel nach Anspruch 3, **dadurch gekennzeichnet,** daß in der Mantelfläche des Einstellelements (5) Ausnehmungen (9, 15) vorgesehen sind, in welche die Noppen (6) der Nabe (4) bzw. der Ansatz (14) formschlüssig eingreifen (Figuren 4, 7).

5. Ventilstößel nach Anspruch 2, **dadurch gekennzeichnet,** daß die Nabe (4) über einen Teil ihrer Länge durch Längsschlitze (7) in federnde Zungen (8) unterteilt ist, die unter Vorspannung gegen die Mantelfläche des Einstellelements (5) anliegen (Figur 3).

6. Ventilstößel nach Anspruch 1, **dadurch gekennzeichnet,** daß der sich von der Unterseite des Bodens (2) in Axialrichtung erstreckende Vorsprung (12) massivzylindrisch ausgebildet ist, wobei das Befestigungselement als ringförmiges Bauteil (11) ausgebildet ist, welches unter Vorspannung gleichzeitig die Mantelfläche des Einstellelements (5) und den Vorsprung (12) umgreift (Figur 6).

7. Ventilstößel nach Anspruch 1, **dadurch gekennzeichnet,** daß an der Innenseite der hohlzylindrischen Wandung (1) mehrere über den Umfang verteilte, gebogene Blattfedern (16) als Befestigungselement einstückig angeordnet sind, deren Drehzentrum entlang der Axiallinie des Stößels verläuft, wobei die Blattfedern (16) sich mit ihren Enden an der Innenseite der hohlzylindrischen Wandung (1) abstützen und in ihrem dazwischenliegenden Bereich so zum Zentrum des Stößels gebogen sind, daß sie dort unter elastischer Vorspannung gegen die Mantelfläche des Einstellelements (5) anliegen (Figuren 8, 9).

## Claims

1. Mechanical valve tappet arranged in a guide bore of a cylinder head of an internal combustion engine, which valve tappet comprises a cup-shaped housing with a hollow cylindrical wall (1) closed at one end by a bottom (2) against which a control cam runs from the outside while an adjusting element (5) bears against the inner surface of the bottom by a first flat end face and is in contact with the end of a valve stem of a gas exchange valve by a second end face which is parallel to the first end face, the adjusting element (5) being made as a solid component with a cylindrical outer peripheral surface, and there being arranged within the cup-shaped housing, a hub which is concentric with the hollow cylindrical wall (1) and has a bore corresponding at least approximately to the outer diameter of the outer peripheral surface of the adjusting element (5), characterized in that a positional fixing of the adjusting element (5) within the valve tappet is effected by a separate thin-walled fixing element or hub (3, 4; 11; 16) which is optionally fixed exclusively relative to an inner surface of the closed wall (1) or relative to an outer peripheral surface of a cylindrical projection (12) extending in an axial direction from an underface of the bottom (2).

2. Valve tappet according to claim 1, characterized in that the fixing element (3, 4) within the housing is formed by a radially extending, rotationally symmetrical disc (3, 13) which is supported at least indirectly on an underface of the bottom (2) and extends upto the wall (1), while a radially inner portion of the disc (3, 13) extends in an axial direction to form the hub (4) (Figs. 1 to 4, 7).

3. Valve tappet according to claim 2, characterized in that at some peripheral points of the hub (4) there are formed inwardly projecting knobs (6) which can also be configured in the form of a circumferential neck (14), and the knobs (6), or the neck (14), bear under resilient pre-tension against the outer peripheral surface of the adjusting element (5) (Figs. 2, 4, 7).

4. Valve tappet according to claim 3, characterized in that in the outer peripheral surface of the adjusting element (5) there are provided recesses (9, 15) which interlock with the knobs (6) of the hub (4) or with the neck (14) (Figs. 4, 7).

5. Valve tappet according to claim 2, characterized in that over a part of its length, the hub (4) is divided by longitudinal slits (7) into resilient tongues (8) which bear under pre-tension against the outer peripheral surface of the adjusting element (5) (Fig. 3).

6. Valve tappet according to claim 1, characterized in that the projection (12) extending in an axial direction from the underface of the bottom (2) has a solid cylindrical configuration and the fixing element is in the form of an annular component (11) which engages under pre-tension simultaneously around the outer peripheral surface of the adjusting element (5) and around the projection (12) (Fig. 6).

7. Valve tappet according to claim 1, characterized in that several curved leaf springs (16) made in one piece with one another and arranged spaced over the periphery on the inner surface of the hollow cylindrical wall (1) constitute the fixing element whose centre of rotation extends along the longitudinal axis of the tappet, and the leaf springs (16) bear by their ends against the inner surface of the hollow cylindrical wall (1) and are curved in their intermediate regions towards the centre of the tappet so as to bear against the outer peripheral surface of the adjusting element (5) under elastic pre-tension (Figs. 8, 9).

## Revendications

1. Poussoir de soupape mécanique agencé dans un alésage de guidage d'une tête de cylindre d'un moteur à combustion interne, lequel poussoir de soupape comprend un boîtier en forme de cuvette comprenant une paroi cylindrique creuse (1) qui est fermée à l'une de ses extrémités par un fond (2) dont la surface extérieure est contactée par une came de commande alors qu'un élément de réglage (5) s'appuie par une première face frontale plane contre la face interne du fond en étant en contact par une seconde face frontale parallèle à la première face frontale avec l'extrémité de la tige d'une soupape de remplacement des gaz, l'élément de réglage (5) étant réalisé sous la forme d'un composant massif ayant une surface périphérique extérieure cylindrique, et il étant agencé à l'intérieur du boîtier en forme de cuvette, un moyeu qui est concentrique à la paroi cylindrique creuse (1) et dont l'alésage correspond, au moins approximativement, au diamètre extérieur de la surface périphérique extérieure de l'élément de réglage (5), caractérisé en ce qu'une fixation de position de l'élément de réglage (5) à l'intérieur du poussoir de soupape est assurée par un élément séparé de fixation à parois minces, c'est-à-dire par un moyeu (3, 4; 11; 16) qui est immobilisé au choix exclusivement par rapport à une surface intérieure de la paroi (1) fermée ou exclusivement par rapport à une surface périphérique extérieure d'une saillie cylindrique (12) qui s'étend en direction axiale à partir d'une face inférieure du fond (2).

2. Poussoir de soupape selon la revendication 1, caractérisé en ce que l'élément de fixation (3, 4) à l''intérieur du boîtier est formé par un disque (3, 13) à symétrie de révolution qui s'étend en direction radiale et est supporté au moins indirectement sur une face inférieure du fond (2) en s'étendant jusqu'à la paroi (1), ledit disque (3, 13) s'étendant, du côté radialement intérieur, en direction axiale pour former le moyeu (4) (Figures 1 à 4, 7).

3. Poussoir de soupape selon la revendication 2, caractérisé en ce que, en quelques endroits périphériques du moyeu (4) sont formés des bossages (6) qui font saillie vers l'intérieur et qui peuvent également être configurés sous la forme d'un épaulement périphérique (14), et en ce que les bossages (6) ou l'épaulement (14) s'appuient sous une précontrainte élastique contre la surface périphérique extérieure de l'élément de réglage (5) (Figures 2, 4, 7).

4. Poussoir de soupape selon la revendication 3, caractérisé en ce que, dans la surface périphérique extérieure de l'élément de réglage (5) sont prévus des évidements (9, 15) dans lesquels s'engagent par concordance de forme, les bossages (6) du moyeu (4) ou l'épaulement (14) (Figures 4, 7).

5. Poussoir de soupape selon la revendication 2, caractérisé en ce que, sur une partie de sa longueur, le moyeu (4) est divisé par des fentes longitudinales (7) en des languettes élastiques (8) qui s'appuient sous précontrainte contre la surface périphérique extérieure de l'élément de réglage (5) (Figure 3).

6. Poussoir de soupape selon la revendication 1, caractérisé en ce que la saillie (12) qui s'étend en direction axiale à partir de la face inférieure du fond (2) a une configuration cylindrique massive, et l'élément de fixation est configuré sous la forme d'un composant annulaire (11) qui entoure sous précontrainte, en même temps, la surface périphérique extérieure de l'élément de réglage (5) et la saillie (12) (Figure 6).

7. Poussoir de soupape selon la revendication 1, caractérisé en ce que plusieurs ressorts à lames incurvés (16) réalisés en une seule pièce sont répartis sur la périphérie du côté intérieur de la paroi cylindrique creuse (1) pour former l'élément de fixation dont le centre de rotation s'étend le long de l'axe longitudinal du poussoir, lesdits ressorts à lames (16) s'appuyant par leurs extrémités contre la face intérieure de la paroi cylindrique creuse (1) alors que leurs zones intermédiaires sont incurvées vers le centre du poussoir de manière à s'appuyer sous précontrainte élastique contre la surface périphérique extérieure de l'élément de réglage (5) (Figures 8, 9).
